# EUROPÄISCHE PATENTSCHRIFT

(11) **EP 2 463 528 B1**
(45) Veröffentlichungstag und Bekanntmachung des Hinweises auf die Patenterteilung: **10.10.2018**
(21) Anmeldenummer: 11008999.2
(22) Anmeldetag: 11.11.2011
(51) Int. Cl.: F15B 11/028, F15B 1/027

(54) **Hydraulikanordnung mit Ventileinheit**
Hydraulic assembly with valve unit
Agencement hydraulique avec ensemble de vannes

(30) Priorität: 09.12.2010 DE 102010053975
(43) Veröffentlichungstag der Anmeldung: 13.06.2012
(73) Patentinhaber: Liebherr-Hydraulikbagger GmbH, 88457 Kirchdorf/Iller (DE)
(72) Erfinder: Meier, Simon, 87700 Amendingen (DE)
(74) Vertreter: Laufhütte, Dieter

(56) Entgegenhaltungen:
- DE-A1- 2 052 892
- DE-A1- 4 112 065
- DE-A1-102008 040 054

## Beschreibung

Die vorliegende Erfindung betrifft eine Hydraulikanordnung und ein Baufahrzeug. Bei Baufahrzeugen, wie beispielsweise Hydraulikbaggern werden sogenannte Hydrospeicher, die im Wesentlichen Hydraulikspeicher für unter Druck gesetztes Hydraulikfluid wie z. B. Hydrauliköl sind, eingesetzt, und zwar oftmals im Zusammenhang mit einem hydraulischen Verbraucher wie z. B. einem hydraulischen Stellzylinder.
Da die Kennlinie eines derartigen Hydrospeichers stark temperaturabhängig ist, ist es schwierig, bei einem stark bewegten Speicher mit unterschiedlichen Öltemperaturen, wie dies beispielsweise bei einem als Energiesparzylinder ausgeführten Stellzylinder eines Baufahrzeuges der Fall sein kann, auf der idealen Kennlinie zu bleiben.
Folglich ist es erforderlich, den Druck nachzujustieren.

Die bisher hierzu bekannten Lösungsansätze zeichnen sich dadurch aus, dass umständlich und komplex eine Nachjustierung des Druckes bereit gestellt wird.

Eine gattungsgemäße Hydraulikanordnung ist aus der DE 4112065 A1 bekannt.

Es ist daher Aufgabe der vorliegenden Erfindung, eine Hydraulikanordnung der eingangs genannten Art in vorteilhafter Weise weiterzubilden, insbesondere dahingehend, dass eine Drucknachjustierung bei Hydraulikanordnungen umfassend einen Hydrospeicher und einen hydraulischen Verbraucher auch bei einem stark bewegten Speicher mit unterschiedlichen Öltemperaturen einfach ermöglicht werden kann.

Diese Aufgabe wird erfindungsgemäß gelöst durch eine Hydraulikanordnung mit den Merkmalen des Anspruchs 1. Danach ist vorgesehen, dass eine Ventileinheit für eine Hydraulikanordnung mit wenigstens drei Ventilen und mit wenigstens einem Stellmittel ausgeführt ist, wobei die Ventile und das Stellmittel mittelbar und/oder unmittelbar miteinander verbunden sind, wobei stromabwärts des ersten Ventils die beiden weiteren Ventile parallel angeordnet sind und wobei mittels des Stellmittels wenigstens ein Stellsignal an wenigstens eines der Ventile übermittelbar ist.
Dadurch ergibt sich der Vorteil, dass die Ventileinheit einfach angesteuert werden kann, um beispielsweise bei einem stark bewegten Hydrospeicher, der beispielsweise der Ventileinheit nachgeordnet, also stromabwärts der Ventileinheit angeordnet wird, eine Drucknachjustierung in einfacher Form zu ermöglichen. Insbesondere ist es nicht mehr notwendig, einen Regelkreis vorzusehen.

Des Weiteren ist es vorgesehen, dass mittels des Stellmittels das wenigstens ein Stellsignal an alle Ventile der Ventileinheit übermittelbar ist und dass anhand des Stellsignals der Öffnungszustand wenigstens eines Ventils veränderbar und/oder einstellbar ist.

Ferner ist es vorgesehen, dass in wenigstens einem Betriebszustand stromaufwärts des ersten Ventils ein Anschlussmittel vorgesehen ist, mittels dessen die Ventileinheit mittelbar und/oder unmittelbar an ein Hydraulikpumpmittel angeschlossen ist.

Weiter ist es vorgesehen sein, dass in wenigstens einem Betriebszustand stromabwärts eines zweiten Ventils, das eines der beiden parallel und stromabwärts des ersten Ventils angeordneten Ventile ist, ein Anschlussmittel vorgesehen ist, mittels dessen die Ventileinheit mittelbar und/oder unmittelbar an einen hydraulischen Verbraucher und/oder Hydraulikspeicher angeschlossen ist.

Darüber hinaus ist weiter vorgesehen, dass in wenigstens einem Betriebszustand der Ventile stromabwärts eines dritten Ventils, das eines der beiden parallel und stromabwärts des ersten Ventils angeordneten Ventile ist, ein Anschlussmittel vorgesehen ist, mittels dessen die Ventileinheit mittelbar und/oder unmittelbar an ein Hydraulikflüssigkeitsreservoir angeschlossen ist. Ein derartiges Hydraulikflüssigkeitsreservoir kann beispielsweise ein Hydrauliktank für das Hydrauliköl sein.
Außerdem ist denkbar, dass das Stellmittel eine Steuereinheit ist und/oder umfasst und wobei mittels der Steuereinheit wenigstens ein Stellsignal erzeugbar ist.
Es kann vorgesehen sein, dass das Stellmittel ein mechanisches, hydraulisches und/oder elektrisches Stellmittel ist, mittels dessen wenigstens ein mechanisches, hydraulisches und/oder elektrisches Stellsignal erzeugbar ist.
Darüber hinaus kann vorgesehen sein, dass mittels der Ventileinheit ausgangsseitig der Ventileinheit ein Druck ansteuerbar ist, der proportional zum Stellsignal ist. Dieser Druck kann beispielsweise der Druck in einem Hydrospeicher einer Hydraulikanordnung sein.
Weiter ist möglich, dass wenigstens ein Ventil, vorzugsweise alle Ventile der Ventileinheit, wenigstens ein Federmittel aufweist, mittels dessen der Öffnungszustand des Ventils beeinflussbar ist, wobei vorzugsweise hierdurch mittelbar und/oder unmittelbar der Einschaltpunkt, der Druckanstieg des durch das Ventil strömenden Fluids und/oder eine künstliche Hysterese des Ventils einstellbar ist.
Durch die Möglichkeit, mittelbar und/oder unmittelbar den Einschaltpunkt, den Druckanstieg des durch das Ventil strömenden Fluids und/oder eine künstliche Hysterese des Ventils einstellen zu können, ergibt sich der Vorteil, eine optimale Anpassung an die Anforderungen des hydraulischen Verbrauchers einer entsprechenden Hydraulikanordnung vornehmen zu können.
Des Weiteren kann vorgesehen sein, dass wenigstens ein Ventil, vorzugsweise alle Ventile der Ventileinheit oder besonders vorteilhaft nur das zweite Ventil, das eines der beiden parallel und stromabwärts des ersten Ventils angeordneten Ventile ist, sperrbar ist. Dadurch ergibt sich vorteilhafterweise die Möglichkeit, die Drucknachjustierung bei Bedarf zuschalten zu können. Es ist also möglich, den Druck in einem stromabwärts der Ventileinheit angeordneten Hydrospeicher bzw. Druckspeicher einer Hydraulikanordnung "schwarz/weiß" einstellen zu können.
Ferner betrifft die vorliegende Erfindung eine Hydraulikanordnung mit den Merkmalen des Anspruchs 7.

Des Weiteren betrifft die vorliegende Erfindung ein Baufahrzeug mit den Merkmalen des Anspruchs 8.

Weitere Einzelheiten und Vorteile der Erfindung sollen nun anhand eines in der Zeichnung dargestellten Ausführungsbeispiels näher erläutert werden. Es zeigen:
- Figur 1:: eine schematische Darstellung einer Hydraulikanordnung umfassend eine erfindungsgemäße Ventileinheit; und
- Figur 2:: ein Diagramm betreffend den Zusammenhang zwischen Druck (im Hydrospeicher) und Stellsignal X.

Figur 1 zeigt in schematischer Darstellung eine Hydraulikanordnung 10 mit einer Ventileinheit 100. Diese Ventileinheit 100 weist drei Anschlüsse 110, 120 und 130 auf, mittels derer die Ventileinheit 100 an eine Pumpe 200, an einen Speicher 300 sowie ein Hydraulikölreservoir 400 bzw. einen Hydrauliktank 400 anschließbar ist.

Aus dem Reservoir 400 fördert die Pumpe 200 Hydrauliköl über den Anschluss 110 der Ventileinheit 100 in die Ventileinheit 100 hinein. Der Anschluss 110 führt das Hydrauliköl zu einem ersten Ventil 140, das eine Feder 142 aufweist. Durch die Feder 142 kann der Einschaltpunkt, die Steigung, künstliche Hysterese etc. des Ventils 140 eingestellt werden. Stromabwärts des Ventils 140 sind in paralleler Anordnung ein zweites Ventil 150 und ein drittes Ventil 160 vorgesehen.

Auch das zweite und das dritte Ventil 150, 160 weisen jeweils Federn 152 bzw. 162 auf, mittels derer die Ventile 150 und 160 ebenso wie das Ventil 140, das mittels des Federmittels 142 einstellbar ist, hinsichtlich Einschaltpunkt, Steigung, künstliche Hysterese etc. einstellbar sind.

Die stromabwärts an das Ventil 140 anschließende Hydraulikleitung 170 teilt sich stromabwärts des Ventils 140 auf und führt sowohl zum Ventil 150 mit der Leitung 172 und zum Ventil 160 mit der Leitung 174. Stromabwärts des Ventils 150 befindet sich der Anschluss 120, an dem die Versorgungsleitung 310 angeschlossen ist, die zum Speicher 300 führt. An der Versorgungsleitung 310 ist ferner ein Druckmesser 320 vorgesehen, mittels dessen der Druck in der Leitung 310 bzw. im Speicher 300 messbar ist. Anhand dieses ermittelten Wertes kann beispielsweise automatisch bzw. maschinenseitig, etwa durch die Steuerung der Hydraulikanordnung 10 erkannt werden, dass eine Nachjustierung des Speicherdruckes des Speichers 300 erforderlich ist. Bei dem Speicher 300 handelt es sich vorzugsweise um einen Hydrospeicher 300 für einen Energiesparzylinder 500, der hier beispielhaft als hydraulischer Verbraucher 500 angezeichnet ist.

Über die Leitung 174 kann Hydraulikfluid durch das Ventil 160 geführt werden, wobei stromabwärts des Ventils 160 der Anschluss 130 vorgesehen ist, an den eine Leitung zum Hydraulikreservoir 400 angeschlossen ist.

Um eine Nachjustierung der Ventileinheit 100, die auch der Einfachheit halber als nachjustierbare Ladeventileinheit 100 oder als nachjustierbares Ladeventil 100 bezeichnet werden kann, vorzunehmen, wird mittels einer nicht näher dargestellten Steuereinheit bzw. Stelleinheit ein Stellsignal bzw. eine Stellgröße X vorgegeben, die über entsprechende Signalübertragungsleitungen 190 zu den Ventilen 140, 150 und 160 übertragen wird. Mittels dieser Stellgröße X kann sodann die Ventileinheit 100 entsprechend angesteuert werden, um den Druck P im Speicher 300 einstellen zu können. Die Stellgröße X ist dabei proportional zum Druck P im Speicher 300.

Bei der Stellgröße X kann es sich um eine mechanische, hydraulische oder elektrische Stellgröße X handeln. Auch kann vorgesehen sein, erst ab einem gewissen Schwellwert X das Ventil 150 zu öffnen, also eine Nachjustierbarkeit des Drucks P im Speicher 300 erst ab einer Überschreitung eines Schwellwertes der Stellgröße X zu ermöglichen. Dieser Zusammenhang ist beispielsweise in Figur 2 dargestellt. Wie dies in Figur 2 gezeigt ist, ist erst ab einem Wert X1, der hier ca. 5 % des Maximalwertes der Stellgröße X entspricht, ein Einschalten bzw. Zuschalten des Ventils 150 ermöglicht. Dieser Zusammenhang ist dargestellt durch Kennlinie K150.

Wie dies weiter aus Figur 2 hervorgeht, sind Zunahme von Stellgröße X und des Druckes P, d.h. des Druckes P im Speicher 300 bzw. Zylinder 500 proportional.

Die Kennlinie K140 betrifft dabei den Zusammenhang der Stellgröße X für das Ventil 140 und dem Druck P. Analog hierzu verhält es sich auch bei der Kennlinie K160, die den Zusammenhang der Stellgröße X für das Ventil 160 und dem Druck P beschreibt.

Insgesamt ergibt sich somit eine einfache Ansteuerung der Ventileinheit 100, da einem bestimmten Steuersignal X ein bestimmter Druck P zugeordnet wird, insbesondere ist einem Steuersignal X, das 30 % des Maximalwertes des Steuersignals X entspricht, ein Druck von 30 % des Maximaldrucks P zugeordnet. Daher ist es nicht notwendig, einen komplexen Regelkreis zur Nachjustierung und Regelung des Druckes P im Speicher 300 vorzusehen.

## Patentansprüche

1. Hydraulikanordnung (10) umfassend wenigstens eine Ventileinheit (100) mit wenigstens drei Ventilen (140, 150, 160) und mit wenigstens einem Stellmittel, wobei die Ventile (140, 150, 160) und das Stellmittel mittelbar und/oder unmittelbar miteinander verbunden sind, wobei stromabwärts eines ersten Ventils (140) die beiden weiteren Ventile (150, 160) parallel angeordnet sind und wobei mittels des Stellmittels wenigstens ein Stellsignal (X) an wenigstens eines der Ventile (140, 150, 160) übermittelbar ist, wobei die Hydraulikanordnung (10) wenigstens einen Hydraulikspeicher (300), einen hydraulischen Verbraucher (500), ein Hydraulikflüssigkeitsreservoir (400) und ein Hydraulikpumpmittel (200) aufweist, wobei mittels des Stellmittels das wenigstens ein Stellsignal (X) an alle Ventile (140, 150, 160) der Ventileinheit (100) übermittelbar ist und dass anhand des Stellsignals der Öffnungszustand wenigstens eines der Ventile (140, 150, 160) veränderbar und/oder einstellbar ist, und wobei stromabwärts eines dritten Ventils (160), das eines der beiden parallel und stromabwärts des ersten Ventils (140) angeordneten Ventile (150, 160) ist, ein Anschlussmittel (130) vorgesehen ist, mittels dessen die Ventileinheit (100) mittelbar und/oder unmittelbar an ein Hydraulikflüssigkeitsreservoir (400) angeschlossen ist wobei in wenigstens einem Betriebszustand stromaufwärts des ersten Ventils (140) ein Anschlussmittel (110) vorgesehen ist, mittels dessen die Ventileinheit (100) mittelbar und/oder unmittelbar an das Hydraulikpumpmittel (200) angeschlossen ist und **dadurch gekennzeichnet, dass** stromabwärts eines zweiten Ventils (150), das eines der beiden parallel und stromabwärts des ersten Ventils (140) angeordneten Ventile (150, 160) ist, ein Anschlussmittel (120) vorgesehen ist, mittels dessen die Ventileinheit (100) mittelbar und/oder unmittelbar an den hydraulischen Verbraucher (500) und/oder Hydraulikspeicher (300) angeschlossen ist.

2. Hydraulikanordnung (10) nach einem der vorhergehenden Ansprüche, **dadurch gekennzeichnet, dass** das Stellmittel eine Steuereinheit ist und/oder umfasst und wobei mittels der Steuereinheit das wenigstens eine Stellsignal (X) erzeugbar ist.

3. Hydraulikanordnung (10) nach einem der vorhergehenden Ansprüche, **dadurch gekennzeichnet, dass** das Stellmittel ein mechanisches, hydraulisches und/oder elektrisches Stellmittel ist, mittels dessen wenigstens ein mechanisches, hydraulisches und/oder elektrisches Stellsignal (X) erzeugbar ist.

4. Hydraulikanordnung (10) nach einem der vorhergehenden Ansprüche, **dadurch gekennzeichnet, dass** mittels der Ventileinheit (100) ausgangsseitig der Ventileinheit (100) ein Druck einstellbar ist, der proportional zum Stellsignal ist.

5. Hydraulikanordnung (10) nach einem der vorhergehenden Ansprüche, **dadurch gekennzeichnet, dass** wenigstens ein Ventil (140, 150, 160), vorzugsweise alle Ventile (140, 150, 160) der Ventileinheit, wenigstens ein Federmittel (142, 152, 162) aufweist, mittels dessen der Öffnungszustand des Ventils (140, 150, 160) beeinflussbar ist, wobei vorzugsweise hierdurch mittelbar und/oder unmittelbar der Einschaltpunkt, der Druckanstieg des durch das Ventil (140, 150, 160) strömenden Fluids und/oder eine künstliche Hysterese des Ventils (140, 150, 160) einstellbar ist.

6. Hydraulikanordnung (10) nach einem der vorhergehenden Ansprüche, **dadurch gekennzeichnet, dass** wenigstens ein Ventil (140, 150, 160), vorzugsweise alle Ventile (140, 150, 160) der Ventileinheit (100) oder besonders vorteilhaft nur das zweite Ventil (150), das eines der beiden parallel und stromabwärts des ersten Ventils (140) angeordneten Ventile (150, 160) ist, sperrbar ist.

7. Hydraulikanordnung (10) nach einem der Ansprüche 1 bis 6, **dadurch gekennzeichnet, dass** der hydraulische Verbraucher (500) beispielsweise ein Hydraulikzylinder (500) ist, und/oder dass die Hydraulikanordnung weiter ein Druckmessmittel (320) aufweist.

8. Baufahrzeug mit einer Hydraulikanordnung (10) nach einem der Ansprüche 1 bis 7.

## Claims

1. Hydraulic assembly (10), including at least one valve unit (100) with at least three valves (140, 150, 160), and with at least one adjusting means, wherein the valves (140, 150, 160) and the adjusting means are indirectly and/or directly connected with one another, wherein the two further valves (150, 160) are parallelly arranged downstream of a first valve (140), and wherein, by means of the adjusting means, at least one actuation signal (X) is transmittable to at least one of the valves (140, 150,160), wherein the hydraulic assembly (10) comprises at least one hydraulic accumulator (300), a hydraulic consumer (500), a hydraulic fluid reservoir (400), and a hydraulic pumping means (200), wherein, by means of the adjusting means, the at least one actuation signal (X) is transmittable to all valves (140, 150, 160) of the valve unit (100), and that, based on the actuation signal, the opening state of at least one of the valves (140, 150, 160) is alterable and/or settable, and wherein, downstream of a third valve (160), which is one of the two valves (150, 160) arranged parallel and downstream of the first valve (140), an attaching means (130) is provided, by means of which the valve unit (100) is indirectly and/or directly attached to a hydraulic fluid reservoir (400), wherein, in at least one operating state, an attaching means (110) is provided upstream of the first valve (140), by means of which attaching means the valve unit (100) is indirectly and/or directly attached to the hydraulic pumping means (200), **characterized in that** downstream of a second valve (150), which is one of the two valves (150, 160) arranged parallel and downstream of the first valve (140), an attaching means (130) is provided, by means of which the valve unit (100) is directly and/or indirectly attached to the hydraulic consumer (500) and/or hydraulic accumulator (300).

2. Hydraulic assembly (10) according to one of the preceding claims, **characterized in that** the adjusting means is and/or includes a control unit, and wherein, by means of the control unit, the at least one actuation signal (X) can be generated.

3. Hydraulic assembly (10) according to one of the preceding claims, **characterized in that** the adjusting means is a mechanical, hydraulic and/or electric adjusting means, by means of which at least one mechanical, hydraulic and/or electric actuation signal (X) can be generated.

4. Hydraulic assembly (10) according to one of the preceding claims, **characterized in that**, by means of the valve unit (100), on the output side of the valve unit (100), a pressure is settable, which is proportional to the actuation signal.

5. Hydraulic assembly (10) according to one of the preceding claims, **characterized in that** at least one valve (140, 150, 160), preferably all valves (140, 150, 160) of the valve unit, comprises at least one spring means (142, 152, 162), by means of which the opening state of the valve (140, 150, 160) can be affected, wherein the switching-on point, the pressure increase of the fluid flowing through the valve (140, 150, 160) and/or an artificial hysteresis of the valve (140, 150, 160) is hereby advantageously indirectly and/or directly settable.

6. Hydraulic assembly (10) according to one of the preceding claims, **characterized in that** at least one valve (140, 150, 160), preferably all valves (140, 150, 160) of the valve unit (100), or particularly advantageously, only the second valve (150), which is one of the two valves (150, 160) arranged parallel and downstream of the first valve (140), can be blocked.

7. Hydraulic assembly (10) according to one of claims 1 to 6, **characterized in that** the hydraulic consumer (500) is, for example, a hydraulic cylinder (500), and/or in that the hydraulic assembly further comprises a pressure gauging means (320).

8. Construction vehicle with a hydraulic assembly (10) according to one of the claims 1 to 7.

## Revendications

1. Agencement hydraulique (10) comprenant au moins un ensemble de vannes (100) avec au moins trois vannes (140, 150, 160) et au moins un dispositif de réglage, dans lequel les vannes (140, 150, 160) et le dispositif de réglage sont reliés entre eux de manière indirecte et/ou directe, les deux vannes (150, 160) sont disposées parallèlement en aval de la première vanne (140) et au moins un signal de réglage (X) peut être transmis au moyen du dispositif de réglage à au moins l'une des vannes (140, 150, 160), et l'agencement hydraulique (10) comportant au moins un accumulateur hydraulique (300), un consommateur hydraulique (500), un réservoir de fluide hydraulique (400) et un moyen de pompage hydraulique (200), l'au moins une signal de réglage (X) pouvant être transmis au moyen du dispositif de réglage à toutes les vannes (140, 150, 160) de l'ensemble de vannes (100), l'état d'ouverture d'au moins l'une des vannes (140, 150, 160) pouvant être modifié et/ou réglé au moyen du signal de réglage, et un moyen de raccordement (130) étant prévu en aval d'une troisième vanne (160), qui est l'une des deux vannes (150, 160) disposées parallèlement et en aval de la première vanne (140), au moyen duquel l'ensemble de vannes (100) est raccordé de manière indirecte et/ou directe sur un réservoir de fluide hydraulique (400), un moyen de raccordement (110) étant prévu dans au moins un état de fonctionnement en amont de la première vanne (140) et à l'aide duquel l'ensemble de vannes (100) est raccordé de manière indirecte et/ou directe sur le dispositif de pompage hydraulique (200), **caractérisé en ce qu'**en aval d'une deuxième vanne (150), qui est l'une des deux vannes (150, 160) disposées parallèlement et en aval de la première vanne (140), un moyen de raccordement (120) est prévu à l'aide duquel l'ensemble de vannes (100) est raccordé de manière indirecte et/ou directe sur le consommateur hydraulique (500) et/ou l'accumulateur hydraulique (300).

2. Agencement hydraulique (10) selon l'une quelconque des revendications précédentes, **caractérisé en ce que** le dispositif de réglage est ou/et comporte une unité de commande et **en ce qu'**au moins un signal de réglage (X) peut être généré au moyen de ladite unité de commande.

3. Agencement hydraulique (10) selon l'une quelconque des revendications précédentes, **caractérisé en ce que** le dispositif de réglage est un dispositif de réglage mécanique, hydraulique et/ou électrique au moyen duquel au moins un signal de réglage (X) mécanique, hydraulique et/ou électrique peut être généré.

4. Agencement hydraulique (10) selon l'une quelconque des revendications précédentes, **caractérisé en ce qu'**au moyen de l'ensemble de vannes (100) une pression, qui est proportionnelle au signal de réglage, peut être réglée côté sortie de l'ensemble de vannes (100).

5. Agencement hydraulique (10) selon l'une quelconque des revendications précédentes, **caractérisé en ce qu'**au moins une vanne (140, 150, 160), de préférence toutes les vannes (140, 150, 160) de l'ensemble de vannes, comporte au moins un dispositif à ressort (142, 152, 162) au moyen duquel l'état d'ouverture de la vanne (140, 150, 160) peut être influencé, le point d'activation, la montée en pression du fluide qui afflue à travers la vanne (140, 150, 160) et/ou une hystérésis artificielle de la vanne (140, 150, 160) pouvant être ainsi réglés de préférence de manière indirecte et/ou directe.

6. Agencement hydraulique (10) selon l'une quelconque des revendications précédentes, **caractérisé en ce qu'**au moins une vanne (140, 150, 160), de préférence toutes les vannes (140, 150, 160) de l'ensemble de vannes (100) ou tout particulièrement seulement la deuxième vanne (150), qui est l'une des deux vannes (150, 160) disposées parallèlement et en aval de la première vanne (140), peut être bloquée.

7. Agencement hydraulique (10) selon l'une quelconque des revendications 1 à 6, caractérisé en que le consommateur hydraulique (500) est par exemple un cylindre hydraulique (500) et/ou en ce que l'agencement hydraulique comprend également un moyen (320) de mesure de pression.

8. Engin de construction avec un agencement hydraulique (10) selon l'une quelconque des revendications 1 à 7.
